# FASCICULE DE BREVET EUROPEEN

(11) **EP 2 243 995 B1**
(45) Date de publication et mention de la délivrance du brevet: **02.11.2011**
(21) Numéro de dépôt: 10305379.9
(22) Date de dépôt: 13.04.2010
(51) Int. Cl.: F17C 13/02

(54) **Dispositif de détection de fuites dans une installation de distribution de GPL**
Vorrichtung zur Erkennung von Undichtigkeiten in einem LPG Verteilungsnetz
Leak detection device for a LPG distribution installation

(30) Priorité: 20.04.2009 FR 0952553
(43) Date de publication de la demande: 27.10.2010
(73) Titulaire: Tokheim Holding B.V., 5531 AD Bladel (NL)
(72) Inventeur: Cloutier, Philippe, 14320, MAY SUR ORNE (FR)
(74) Mandataire: Livet, Marie-José

(56) Documents cités:
- EP-A2- 1 450 097
- WO-A2-2008/017756
- US-A- 6 142 191
- US-A1- 2005 000 802

## Description

La présente invention a pour objet un dispositif de détection de fuites dans une installation de distribution de gaz de pétrole liquéfié (GPL).

Le GPL qui est essentiellement constitué d'un mélange de butane et de propane issu du raffinage du pétrole et du traitement du gaz naturel correspond à un carburant de plus en plus fréquemment utilisé.

Il s'agit en effet là d'un carburant considéré comme propre qui présente de surcroît l'avantage de préserver les performances des véhicules et de réduire l'usure des moteurs, ce tout en générant moins de bruit et de vibrations que les carburants classiques.

Par suite, l'utilisation de véhicules fonctionnant au GPL est actuellement encouragée par les Autorités et de plus en plus de stations-service sont équipées d'installations de distribution de GPL. Une telle installation est divulguée par EP 1 450 097 A2, considéré comme art antérieur le plus proche.

De telles installations comportent essentiellement un réservoir de stockage de GPL, enterré associé à au moins un appareil distributeur.

Le GPL est stocké sous sa propre pression de vapeur, de sorte que le réservoir de stockage contient une phase de GPL liquide surmontée par une phase de GPL vapeur.

L'appareil distributeur est quant à lui classiquement équipé d'un tuyau flexible sur lequel est branché un pistolet distributeur, d'un mesureur volumétrique associé à des organes de comptage et d'affichage électroniques, ainsi que d'organes de dégazage du GPL en phase liquide à distribuer.

Les installations de distribution de GPL sont également équipées:
- d'une ligne de transfert de GPL en phase liquide reliant le réservoir de stockage à l'appareil distributeur et muni d'une pompe de transfert ainsi que d'au moins une électrovanne permettant ou bloquant le passage du liquide transféré, et
- d'une ligne de retour du GPL en phase vapeur séparé par les organes de dégazage équipant l'appareil distributeur et reliant cet appareil au réservoir de stockage.

Cette ligne de retour est associée à une pompe de retour qui est en règle générale montée à la partie interne de l'appareil distributeur.

Les lignes de transfert et de retour du GPL sont constituées par des canalisations enterrées.

Les opérations de distribution de GPL dans le réservoir de véhicules sont commandées à partir d'un calculateur central via un contrôleur relié à la pompe de transfert et à l'électrovanne de réglage du débit de GPL en phase liquide transféré.

Jusqu'à ces dernières années, les canalisations des lignes de transfert de GPL en phase liquide et de retour de GPL en phase vapeur étaient réalisées dans de nombreux pays à partir d'éléments de conduites métalliques assemblés par soudage.

De telles canalisations souterraines présentent l'inconvénient de s'oxyder et de se détériorer dans le temps en raison de l'humidité du GPL circulant dans celles-ci.

Ces phénomènes entraînent des risques de fuites de GPL qui peuvent avoir de graves conséquences dans la mesure où ce carburant présente la caractéristique d'être très inflammable et explosif.

Ce risque d'explosion est d'autant plus important qu'en cas de fuites, le carburant en phase liquide circulant dans les canalisations est dépressurisé et est porté en ébullition.

De plus, des fuites de GPL entraînent une pollution de l'environnement et de surcroît des pertes financières non négligeables pour les gérants des installations de distribution.

Pour remédier à ces inconvénients, les canalisations métalliques sont maintenant remplacées par des canalisations en matière plastique, en particulier des canalisations thermoformées, et toutes les nouvelles installations de distribution de GPL qui sont actuellement construites sont ainsi équipées.

En revanche, les canalisations métalliques des anciennes installations ne sont que très rarement remplacées par des canalisations en matière plastique.

En effet, les canalisations étant enterrées, il est impossible de détecter une fuite.

De surcroît, si une fuite est supposée (à partir par exemple de différences entre le volume délivré et le volume initialement présent dans le réservoir de stockage), le seul moyen d'en avoir la preuve est de déterrer les conduites.

Or, et en raison du coût très important des travaux nécessaires et de la durée d'immobilisation de l'installation entraînée par ces travaux, un tel remplacement n'est pas possible dans la pratique, surtout sur de simples suppositions.

Par suite, le remplacement de l'installation n'est envisagé que lorsque l'on est quasiment certain de la présence de fuites et que la perte financière se révèle trop importante.

Dans ce contexte, la présente invention a pour objet de proposer un dispositif de détection de fuites dans une installation de distribution de GPL permettant d'effectuer une telle détection très facilement et à moindre coût, ce en évitant d'avoir à déterrer les canalisations installées.

A cet effet, la présente invention concerne un dispositif de détection de fuites du type susmentionné comportant essentiellement deux pressostats calibrés à une valeur de seuil.

Ces éléments sont d'une part respectivement branchés sur la ligne de transfert de GPL en phase liquide et sur la ligne de retour de GPL en phase vapeur et d'autre part montés en série sur un circuit électrique de contrôle, en règle générale alimenté en courant à partir du réseau, de préférence par l'intermédiaire d'un transformateur.

Les pressostats ferment le circuit électrique de contrôle lorsque la pression du GPL en phase liquide circulant dans la ligne de transfert et la pression du GPL en phase vapeur circulant dans la ligne de retour sont supérieures à la valeur de seuil tandis qu'ils ouvrent ce circuit lorsque l'une de ces pression devient inférieure à la valeur de seuil de façon à empêcher le passage du courant dans celui-ci.

Selon l'invention, le dispositif de détection de fuites comporte également des moyens de détection du passage du courant dans le circuit électrique de contrôle qui sont associés au calculateur central de façon à permettre de déclencher une alarme et/ou de commander l'interruption de la distribution de GPL en l'absence de courant dans ce circuit.

L'absence de courant dans le circuit électrique de contrôle est en effet interprétée par le calculateur central comme représentative de la présence de fuites de GPL dans la ligne de transfert de GPL en phase liquide et/ou dans la ligne de retour de GPL en phase vapeur.

Selon l'invention, après la détection de fuites, l'installation de distribution de GPL ne peut de préférence être remise en route qu'après autorisation d'une personne habilitée.

Selon une caractéristique préférentielle de l'invention, les moyens de détection du passage du courant dans le circuit électrique de contrôle sont constitués par un relais électromécanique comportant une bobine montée sur ce circuit en série avec les deux pressostats ainsi qu'un contact qui se ferme sous l'action du champ électromagnétique induit par le courant traversant cette bobine pour transmettre un signal de fonctionnement correct au calculateur central.

En l'absence d'un tel signal, ce calculateur détecte la présence d'une fuite et déclenche une alarme et/ou commande l'interruption de la distribution de GPL.

Les caractéristiques du dispositif de détection de fuites qui fait l'objet de l'invention seront décrites plus en détail en se référant aux dessins non limitatifs annexés dans lesquels :
- la figure 1 est une représentation schématique d'une installation de distribution de GPL équipée d'un dispositif de détection de fuites conforme à l'invention,
- la figure 2 est une représentation schématique du circuit électrique de contrôle.

Selon la figure 1, l'installation de distribution de GPL comporte essentiellement un réservoir de stockage enterré 1 ainsi qu'un appareil distributeur 6 qui est représenté schématiquement.

Le réservoir de stockage 1 renferme une fraction de GPL en phase liquide 2 surmontée par une fraction de GPL en phase vapeur 3.

L'appareil distributeur 6 est classiquement équipé d'un tuyau flexible sur lequel est branché un pistolet distributeur, d'un mesureur volumétrique associé à des organes de comptage et d'affichage électroniques ainsi que d'organes de dégazage du GPL en phase liquide à distribuer.

Ces différents éléments ne sont pas représentés.

Selon la figure 1, une ligne de transfert de GPL en phase liquide 4 relie le réservoir de stockage 1 à l'appareil distributeur 6 de façon à permettre la livraison de GPL en phase liquide dans le réservoir de véhicules automobiles.

Cette ligne de transfert 4 est classiquement équipée de clapets anti-retour 41, 47 et d'électrovannes 45, 48 permettant ou bloquant le transfert du GPL en phase liquide vers l'appareil distributeur 6.

Ce transfert est assuré par une pompe de transfert 42 montée en aval du premier clapet anti-retour 41 dans le sens de circulation du GPL, en sortie du réservoir de stockage 1, de façon à aspirer le GPL en phase liquide 2 stocké dans ce réservoir.

La pompe de transfert 42 est entraînée par un moteur à vitesse variable 43 dont la vitesse est commandée à partir d'un ordinateur central 8 via un contrôleur 44.

Ce contrôleur 44 est également relié à l'électrovanne 45 pour permettre la commande de l'ouverture ou de la fermeture de celle-ci sur instruction du calculateur central 8 et notifier la fin de la livraison.

La ligne de transfert de GPL en phase liquide 4 est en outre équipée d'un filtre 46, notamment de type « en Y » permettant d'éliminer les impuretés solides pouvant être présentes dans le GPL en phase liquide transféré.

Selon la figure 1, l'installation de distribution de GPL comporte également une ligne de retour 5 dans le réservoir de stockage 1 du GPL en phase vapeur séparé par les organes de dégazage équipant l'appareil distributeur 6.

Le GPL en phase vapeur ainsi séparé est réintroduit dans la phase de GPL vapeur 3 à la partie supérieure du réservoir de stockage 1 où débouche la ligne de retour 5.

Cette réintroduction est assurée par une pompe de retour non représentée qui est en fait montée à la partie interne de l'appareil distributeur 6.

La ligne de retour 5 est en outre équipée de clapets anti-retour 51, 57 et d'une électrovanne 58.

Selon la figure 1, deux pressostats 7a, 7b calibrés à une valeur de seuil sont respectivement branchés sur la ligne de transfert 4 et sur la ligne de retour 5 et sont montés en série sur un circuit électrique de contrôle 9 qui sera décrit plus en détail dans la suite de cet exposé.

Comme représenté schématiquement sur la figure 1, ce circuit électrique de contrôle 9 est relié au calculateur central 8 de façon à permettre de détecter la présence de fuites de GPL dans la ligne de transfert 4 ou dans la ligne de retour 5.

Il est à noter que dans une installation de distribution de GPL, la pression de service normale est comprise entre 7 et 15 bars et peut être limitée à 23 bars par des soupapes de sécurité calibrées en conséquence.

En présence de fuites sur la ligne de transfert 4 ou sur la ligne de retour 5, la pression chute fortement par rapport à cette pression de service normale.

Par suite, les deux pressostats 7a, 7b peuvent à titre d'exemple être calibrés à une valeur de seuil de 4 bars, cette valeur de seuil n'étant pas nécessairement la même pour les deux pressostats.

Selon la figure 2, le circuit électrique de contrôle 9 sur lequel les deux pressostats 7a, 7b sont montés en série est connecté au réseau électrique central 10 de tension 220 volts et alimenté en courant par un transformateur 13 qui permet de convertir la tension électrique d'entrée de 220 Volts en une tension électrique de sortie, en règle générale de 12 Volts ou de 24 Volts.

Les fils électriques de phase ϕ et celui du neutre N du réseau 10 sont connectés à deux bornes 11.

Un fil relie directement la borne neutre au transformateur 13 tandis que la borne de phase est reliée à ce transformateur via un disjoncteur de protection 12.

Les contacts 71a, 71 b des pressostats 7a, 7b permettent de commander l'ouverture ou la fermeture du circuit électrique de commande 9.

Plus précisément, le circuit électrique de contrôle 9 est fermé dans le cas d'un fonctionnement normal, c'est-à-dire lorsque la pression du GPL en phase liquide dans la ligne de transfert 4 et la pression du GPL en phase vapeur dans la ligne de retour 5 sont supérieures à la valeur de seuil, et s'ouvre automatiquement lorsque l'une de ces pressions devient inférieure à cette valeur de seuil pour empêcher le passage du courant dans ce circuit 9.

Selon la figure 2, le circuit électrique de contrôle 9 comporte également un relais électromécanique 15 comportant une bobine 16 montée sur ce circuit 9 en série avec les pressostats 7a et 7b ainsi qu'un contact 17 dont les deux bornes sont reliées au calculateur central 8.

Compte tenu de ce montage, lorsque le circuit électrique de contrôle 9 est fermé, le champ électromagnétique induit par le courant qui traverse la bobine 16 du relais électromécanique 15 ferme le contact 17 de ce relais.

Le calculateur central 8 reçoit alors un signal RD (« Received Data ») et transmet en réponse à ce signal un signal TD (« Transmit Data ») représentatif d'un fonctionnement normal de l'installation de distribution.

Selon la figure 2, un fusible 14 permet de limiter le courant passant dans le circuit électronique de contrôle 9 à une valeur maximum de façon à protéger les pressostats 7a, 7b.

Le transformateur 13, les pressostats 7a, 7b, le fusible 14 et la bobine 16 du relais électromécanique 15 sont ainsi montés en série sur le circuit électrique de contrôle 9.

Le mode de fonctionnement du dispositif conforme à l'invention est le suivant :

Dans le cas d'un fonctionnement correct, c'est-à-dire en l'absence de fuites dans les canalisations de la ligne de transfert 4 ou dans les canalisations de la ligne de retour 5, la pression du GPL circulant dans ces lignes 4, 5 est supérieure à la valeur de seuil ; par suite, les contacts 71a et 71 b des deux pressostats 7a et 7b sont fermés et le courant passe dans le circuit électrique de contrôle 9.

La bobine 16 du relais 15 est ainsi alimentée en courant et induit un champ électromagnétique entraînant la fermeture du contact 17 du relais électromécanique 15.

Le calculateur central 8 reçoit donc un signal et détecte ainsi un fonctionnement correct de l'installation.

Au contraire, en présence de fuites dans les canalisations de la ligne de transfert 4 ou dans les canalisations de la ligne de retour 5, la pression du GPL circulant dans au moins l'une de ces lignes 4, 5 chute et devient inférieure à la valeur de seuil de sorte que le contact 71a, 71b du pressostat 7a, 7b associé s'ouvre.

Le courant ne peut alors plus passer dans le circuit électronique de contrôle 9, en particulier dans la bobine 16 du relais électromécanique 15, et le contact 17 de ce relais reste donc ouvert.

Par suite, le calculateur central 8 ne reçoit pas de signal et interprète cette absence de signal comme représentative de la présence de fuites sur au moins l'une des lignes de transfert 4 ou de retour 5.

Le calculateur central 8 transmet alors en retour un signal permettant de déclencher une alarme et/ou de commander l'interruption de la distribution de GPL.

Cette livraison reste bloquée tant que ce problème n'est pas résolu et ne peut être remise en route qu'après intervention d'une personne habilitée.

### NOMENCLATURE

- 1: Réservoir de stockage
- 2: Phase de GPL liquide
- 3: Phase de GPL vapeur
- 4: Ligne de transfert de GPL liquide
- 5: Ligne de retour du GPL gazeux
- 6: Appareil distributeur
- 7a, 7b: Pressostats
- 8: Ordinateur central
- 9: Dispositif électrique
- 10: Réseau électrique central
- 11 1: Bornes
- 12: Disjoncteur de protection
- 13: Transformateur
- 14: Fusible
- 15: Relais électromagnétique
- 16: Bobine
- 17: Contact

- 41, 47: Clapets anti-retour
- 42: Pompe de transfert
- 43: Moteur
- 44: Contrôleur de commande
- 45, 48: Electrovannes
- 46: Filtre

- 51, 57: Clapets anti-retour
- 58: Electrovanne

- 71a, 71b: Interrupteurs

## Revendications

1. Dispositif de détection de fuites dans une installation de distribution de GPL comportant :
- un réservoir de stockage de GPL (1), enterré, ce réservoir contenant une phase de GPL liquide (2) surmontée par une phase de GPL vapeur (3),
- un appareil distributeur (6) équipé d'un tuyau flexible sur lequel est branché un pistolet distributeur, d'un mesureur volumétrique associé à des organes de comptage et d'affichage électroniques, ainsi que d'organes de dégazage du GPL en phase liquide à distribuer,
- une ligne de transfert de GPL en phase liquide (4) reliant le réservoir de stockage (1) à l'appareil distributeur (6) et munie d'une pompe de transfert (42) ainsi que d'au moins une électrovanne (45),
- une ligne de retour de GPL en phase vapeur (5) reliant l'appareil distributeur (6) au réservoir de stockage (1) et munie d'une pompe de retour, et
- un calculateur central (8) relié à un contrôleur de commande (44) de la pompe de transfert (42) et de l'électrovanne (45),
**caractérisé en ce qu'**
il comporte :
- deux pressostats (7a, 7b) calibrés à une valeur de seuil, d'une part respectivement branchés sur la ligne de transfert de GPL en phase liquide (4) et sur la ligne de retour de GPL en phase vapeur (5), et d'autre part montés en série sur un circuit électrique de contrôle (9) de façon à fermer ce circuit lorsque la pression du GPL en phase liquide dans la ligne de transfert (4) et la pression du GPL en phase vapeur dans la ligne de retour (5) sont supérieures à la valeur de seuil, et à ouvrir ce circuit (9) lorsque l'une de ces pressions devient inférieure à la valeur de seuil pour empêcher le passage du courant dans celui-ci, et
- des moyens de détection du passage du courant dans le circuit électrique de contrôle (9) associés au calculateur central (8) pour lui permettre de déclencher une alarme et/ou de commander l'interruption de la distribution de GPL en l'absence de courant dans ce circuit (9).

2. Dispositif selon la revendication 1,
**caractérisé en ce que**
le circuit électrique de contrôle(9) est alimenté en courant à partir du réseau (10), de préférence par l'intermédiaire d'un transformateur (13).

3. Dispositif selon l'une quelconque des revendications 1 et 2,
**caractérisé en ce que**
les moyens de détections du passage du courant dans le circuit électrique de contrôle (9) sont constitués par un relais électromécanique (15) comportant une bobine (16) montée sur ce circuit en série avec les deux pressostats (7a, 7b) ainsi qu'un contact (17) qui se ferme sous l'action du champ électromagnétique induit par le courant traversant la bobine (16) pour transmettre un signal de fonctionnement correct au calculateur central (8).

## Claims

1. Device for defecting leaks in an LPG dispensing installation comprising:
- a buried tank for storing LPG (1), this tank containing a liquid LPG phase (2) surmounted by a vapour LPG phase (3),
- a dispensing apparatus (6) equipped with a flexible tube to which a dispensing gun is connected, a volumetric meter associated with electronic counting and display devices, and also devices for degassing the liquid-phase LPG to be dispensed,
- a line for transferring liquid-phase LPG (4) which connects the stowage tank (1) to the dispensing apparatus (6) and which is provided with a transfer pump (42) and also with at least one electrovalve (45),
- a line for returning vapour-phase LPG (5) which connects the dispensing apparatus (6) to the storage tank (1) and which is provided with a return pump, and
- a central computer (8) connected to an actuating controller (44) or the transfer pump (42) and of the electrovalve (45),
**characterised in that**
it comprises:
- two pressure switches (7a, 7b) which are calibrated to a threshold value and which are, on the one hand, connected to the line for the transfer of liquid-phase LPG (4) and to the line for the return of vapour-phase LPG (5), respectively, and, on the other hand, mounted in series on an electrical control circuit (9) in order to close that circuit when the pressure or the liquid-phase LPG in the transfer line (4) and the pressure of the vapour-phase LPG in the return line (5) are greater than the threshold value, and to open that circuit (9) when one of those pressures becomes lower than the threshold value in order to prevent the passage of current therein, sand
- means for detecting the passage of current in the electrical control circuit (9), which means arse associated with the central computer (8) in order to enable it to trigger an alarm and/or to actuate the interruption of the dispensing of LPG in the absence of current in the circuit (9).

2. Device according to claim 1,
**characterised in that**
the electrical control circuit (9) is supplied with current from the mains network (10), preferably by means of a transformer (13).

3. Device according to either claim 1 or claim 2,
**characterised in that**
the means for detecting the passage of current in the electrical control circuit (9) are formed by an electromechanical relay (15) comprising a coil (16) mounted on that circuit in series with the two pressure switches (7a, 7b) and also a contact (17) which closes under the action of the electromagnetic field inducted by the current passing through the coil (16) in order to transmit a signal indicating correct functioning to the central computer (8).

## Patentansprüche

1. Vorrichtung zur Erkennung von Leckverlusten in einer LPG-Zapfanlage, wobei letztere Folgendes umfasst:
- einen LPG-Erdlagertank (1), der eine flüssige LPG-Phase (2) und darüber eine gasförmige LPG-Phase (3) enthält,
- eine Zapfeinrichtung (6), ausgestattet mit einem Zapfschlauch mit einer daran angeschlossenen Zapfpistole, einem mit Einrichtungen zum Zählen und für elektronische Anzeigen verbundenen Volumenmessgerät, sowie mit Einrichtungen zum Entgasen des in flüssiger Phase zu zapfenden LPG's,
- eine Transportleitung für LPG in flüssiger Phase (4), die den Lagertank (1) mit der Zapfeinrichtung (6) verbindet und mit einer Förderpumpe (42) sowie wenigstens einem Magnetventil (45) versehen ist,
- einer Rückleitung für LPG in gasförmiger Phase (5), die die Zapfeinrichtung (6) mit dem Lagertank (1) verbindet und mit einer Rückförderpumpe versehen ist, und
- einem zentralen Rechner (8), der mit einer überwachungseinrichtung (44) zur Steuerung der Förderpumpe (42) und des Magnetventils (45) verbunden ist,
**dadurch gekennzeichnet, dass** die Vorrichtung Folgendes aufweist:
- zwei auf einen Grenzwert kalibrierte Druckschalter (7a, 7b), die einerseits jeweils in die Transportleitung für LPG in flüssiger Phase (4) und in die Rückleitung für LPG in gasförmiger Phase (5) und andererseits in Reihe in einen Überwachungsstromkreis (9) eingebaut sind, um diesen Stromkreis zu schließen, wenn der Druck des LPG's in flüssiger Phase in der Transportleitung (4) und der Druck des LPG's in gasförmiger Phase in der Rückleitung (5) größer als der Grenzwert sind, und um diesen Stromkreis (9) zu öffnen, wenn einer dieser Drücke kleiner als der Grenzwert wird, um in diesem den Stromfluss zu verhindern, und
- Mittel zum Erkenne, ob Strom im Uberwachungsstromkreis (9) fließt, die mit dem zentralen Rechner (8) verbunden sind, damit dieser einen Alarm auslösen und/oder das Unterbrechen des Zapfens von LPG bewirken kann, wenn kein Strom in diesem Stromkreis (9) fließt.

2. Vorrichtung nach Anspruch 1, **dadurch gekennzeichnet, dass** der Uberwachungsstromkreis (9) mit Strom aus dem Stromnetz (10) versorgt wird, vorzugsweise mit Hilfe eines Transformators (13).

3. Vorrichtung nach einem der Ansprüche 1 und 2, **dadurch gekennzeichnet, dass** die Mittel zum Erkennung, ob Strom im Überwachungsstromkreis (9) fließt, von einem elektromechanischen Relais (1.5) mit einer Spule (16)gebildet sind, die in diesem Stromkreis mit den beiden Druckschaltern (7a, 7b) sowie einem Kontakt (17) in Reihe geschaltet ist, der unter der Einwirkung des von dem durch die Spule fließenden Strom induzieren elektromagnetischen Feldes geschlossen wird, um ein korrekt Funktionsweise ausdrückendes Signal an den zentralen Rechner (8) zu senden.
